# FASCICULE DE BREVET EUROPEEN

(11) **EP 0 737 991 B1**
(45) Date de publication et mention de la délivrance du brevet: **12.06.2002**
(21) Numéro de dépôt: 96410025.9
(22) Date de dépôt: 19.03.1996
(51) Int. Cl.: H01H 9/28, H01H 71/50

(54) **Appareil électrique et notamment disjoncteur équipé d'un dispositif de sécurité**
Elektrisches Gerät, insbesondere Leistungsschalter, ausgerüstet mit einer Sicherheitsvorrichtung
Electric apparatus, especially circuit breaker provided with a security device

(30) Priorité: 13.04.1995 FR 9504679
(43) Date de publication de la demande: 16.10.1996
(73) Titulaire: Schneider Electric Industries SA, 92500 Rueil-Malmaison (FR)
(72) Inventeur: Lazareth, Michel, 38050 Grenoble Cedex 09 (FR); Delcambre, Philippe, 38050 Grenoble Cedex 09 (FR)
(74) Mandataire: Hecké, Gérard

(56) Documents cités:
- EP-A- 0 408 466
- EP-A- 0 450 699

## Description

La présente invention concerne un disjoncteur électrique ayant un mécanisme comprenant:
- une manette de commande manuelle équipée d'un tambour rotatif,
- un dispositif de sécurité agencé pour empêcher un cadenassage de la manette en cas de soudure d'un contact mobile sur un contact fixe suite à un court-circuit, ladite manette de commande pouvant être amenée par rotation autour d'un axe, soit dans une position normale d'ouverture correspondant à l'ouverture desdits contacts, soit dans une position normale de fermeture correspondant à la fermeture desdits contacts,
- un bras pivotant portant ledit contact mobile,
- et un évidement ménagé dans le tambour et pouvant venir en regard d'une ouverture du boîtier pour autoriser le passage d'un moyen de plombage ou de cadenassage.

Suite à un court-circuit, il peut arriver que les contacts électriques d'un disjoncteur soient soudés. Or, on a constaté qu'un opérateur peut arriver à ouvrir la manette de commande manuelle et l'amener dans une position de verrouillage couramment appelée position de cadenassage, bien que les contacts soudés restent fermés. Ceci implique bien entendu une déformation du mécanisme de commande de l'ouverture des contacts. Néanmoins, la force requise pour générer cette déformation est raisonnable et ne dépasse pas un certain seuil de rupture des composants du mécanisme, et notamment un vrillage de la barre de couplage de plusieurs manettes lorsque plusieurs disjoncteurs sont couplés en série. De ce fait, l'opérateur court un danger puisqu'il a déplacé la manette en position d'ouverture des contacts, en croyant de ce fait qu'il a interrompu le circuit de puissance, alors que ces contacts soudés restent fermés, ce qui maintient le circuit sous tension.

La présente invention a pour objectif d'éliminer ce danger en équipant l'appareil électrique concerné d'un dispositif de sécurité adéquat.

Le disjoncteur selon l'invention est caractérisé en ce:
- qu'une butée est décalée angulairement par rapport à la position normale d'ouverture de la manette pour servir d'arrêt à ladite manette en position d'ouverture de cadenassage, le passage de la position normale d'ouverture vers la position d'ouverture de cadenassage s'effectuant par une surcourse de la manette autorisée dans l'état non soudé des contacts,
- et que dans l'état soudé des contacts, tout déplacement forcé de la manette vers la position d'ouverture de cadenassage nécessite une force d'actionnement supérieure ou égale à un seuil prédéterminé provoquant la destruction du mécanisme.

De préférence, ledit seuil prédéterminé correspond à une force de rupture de composants essentiels du mécanisme, et ladite force de rupture est définie par une norme.

Selon une caractéristique de l'invention, ladite ouverture du boîtier est angulairement décalée par rapport à la position intermédiaire occupée par l'évidement de la manette dans l'état soudé des contacts, suite à l'application d'une force correspondant audit seuil prédéterminé

La présente invention sera mieux comprise en référence à la description d'exemples de réalisation donnés à titre d'exemples non limitatifs et aux dessins annexés dans lesquels:
la figure 1 représente une vue partielle d'un appareil électrique de l'art antérieur, dans laquelle les contacts sont ouverts et la manette est en position d'ouverture et de cadenassage,
la figure 2 représente une vue similaire à celle de la figure 1, mais dans laquelle les contacts sont soudés,
la figure 3 représente une vue partielle d'un appareil électrique selon l'invention, dans laquelle les contacts sont ouverts et la manette est en position d'ouverture et de cadenassage,
la figure 4 représente une vue similaire à celle de la figure 3, mais dans laquelle les contacts sont soudés et où la manette est amenée sans effet dans une première position intermédiaire,
la figure 5 représente une vue similaire à celle de la figure 4, mais dans laquelle la manette est amenée avec un effort limité dans une deuxième position intermédiaire, et
la figure 6 est une vue similaire à celle de la figure 3, dans la position ouvert non cadenassé.

En référence aux figures 1 et 2, l'appareil partiellement représenté, en l'occurrence un disjoncteur 10, comporte une paire de contacts, dont l'un 11 est fixe et monté sur un support 12 qui est raccordé, d'une manière non représentée, à l'une des bornes du disjoncteur et dont l'autre 13 est mobile. Ce contact mobile est disposé à une extrémité d'un bras 14 pivotant autour d'un axe 15, appelé bras de contact mobile. L'axe 15 est monté sur une platine 16 qui porte également un crochet d'accrochage 17 articulé sur un axe 18 solidaire de la platine 16. Le crochet d'accrochage est lié à une extrémité d'une biellette 19, cette extrémité étant articulée en un point 20 sur ledit crochet d'accrochage, l'autre extrémité de la biellette 19 étant articulée en un point 21 sur un tambour 22 rotatif autour d'un axe 23 qui porte une manette 24 de commande manuelle. Le tambour 22 est logé dans une cavité appropriée du boîtier du disjoncteur et comporte un évidement 25 qui, lorsque les contacts sont ouverts et que la manette est amenée en appui contre une butée solidaire dudit boîtier, coïncide avec une ouverture 27 ménagée à travers les parois latérales de ce boîtier pour permettre le passage d'un fil de plombage 28, de l'anse d'un cadenas ou de tout autre dispositif de verrouillage. La configuration des composants telle que représentée par la figure 1, correspond à une situation normale, les contacts étant libres, non soudés, et la manette à commande manuelle agissant au travers du mécanisme de commande, correctement sur le contact mobile.

La figure 2 représente ce même appareil 10 lorsque les contacts 11 et 13 sont soudés suite à un court-circuit. On constate que, bien que les contacts soient fermés, la manette 24 de commande manuelle a pu être amenée en appui contre la butée 26 et que l'évidement 25 a été amené en regard de l'ouverture 27 ménagée dans les parois latérales du boîtier de sorte que l'opération de cadenassage a été rendue possible. Pour arriver dans cet état, l'opérateur a dû forcer la manette, ce qui a pour effet une déformation de la biellette 19. La force appliquée est inférieure à une valeur limite, ou seuil défini par une norme. Au-delà de ce seuil, la force appliquée entraîne une rupture complète du mécanisme mais, en-deçà de ce seuil, la force appliquée n'engendre qu'une déformation de la biellette qui ne permet pas à l'opérateur de se rendre compte du danger dû à la non-mise hors tension du circuit.

En référence à la figure 3, l'appareil 30 représenté, en l'occurrence un disjoncteur, comporte comme précédemment un contact fixe 31 monté sur un support 32, un contact mobile 33 disposé à une extrémité d'un bras 34 pivotant autour d'un axe 35. Cet axe est porté par une platine 36 qui porte également un crochet d'accrochage 37 articulé sur un axe 38 solidaire de cette platine. Une biellette 39 est liée en un point 40 audit crochet d'accrochage 37 et en un point 41 à un tambour 42, rotatif autour d'un axe 43, qui porte une manette 44 de commande manuelle. Le tambour 42 est pourvu d'un évidement 45 qui, lorsque les contacts 31 et 33 sont ouverts et que la manette est amenée en appui contre une butée 46 solidaire du boîtier (non représenté) de l'appareil, coïncide avec une ouverture 47 ménagée à travers les parois latérales de ce boîtier pour permettre le passage d'un fil de plombage 48 ou de l'anse d'un cadenas.

Par rapport à l'appareil représenté par la figure 1, l'appareil de la figure 3 présente les modifications suivantes :
- la butée 46 a été déplacée angulairement d'un angle α par rapport à la position occupée par la butée 26 (représentée schématiquement en traits interrompus sur la figure 3);
- l'ouverture 47 ménagée à travers les parois latérales du boîtier a été déplacée angulairement d'un angle α par rapport à la position occupée par la butée 27 (représentée schématiquement en traits interrompus sur la figure 3).

La configuration des composants telle que représentée par la figure 3, correspond à une situation normale, les contacts 31 et 33 étant libres, non soudés, et la manette 44 de commande manuelle agissant correctement sur le contact mobile, au travers du mécanisme de commande.

La figure 4 représente l'appareil 30 dans une configuration où les contacts 31 et 33 sont soudés suite à un court-circuit.. La manette 44 se trouve dans une position intermédiaire sans déformation de la biellette 39. L'évidement 45 ne coïncide pas avec l'ouverture 47, de sorte qu'un cadenassage de l'appareil n'est pas possible.

Lorsque l'opérateur exerce un effort sur la manette 44 dans le sens de l'ouverture, l'appareil peut être amené dans une position qui correspond à celle de la figure 5. La configuration représentée correspond à une force limite, ou seuil normalisé en-deçà duquel le mécanisme n'est pas complètement détruit, et au-delà duquel les composants essentiels du mécanisme sont détériorés. On constate que, dans ce cas, la manette 44 de commande manuelle n'est pas en appui contre la butée 46 et que l'évidement 45 ne coïncide pas avec l'ouverture 47 de sorte qu'un cadenassage de l'appareil n'est pas possible. Si l'opérateur pousse la manette en appliquant une force qui est supérieure audit seuil, la détérioration de composants essentiels de l'appareil est inévitable.

La figure 6 montre l'appareil dans la position d'ouverture non cadenassé, suite à un déclenchement normal. On remarque que l'évidement ne coïncide pas avec l'ouverture 47, en empêchant le cadenassage. Ce dernier n'est possible que si on pousse la manette 44 en appui contre la butée 46.

Sur la figure 6, il est possible de prévoir un ressort de compression 50 qui est monté de telle manière qu'il tend à s'opposer au déplacement de la manette 44 dans sa phase finale, c'est-à-dire vers l'appui contre la butée 46, lorsque les contacts 31 et 33 sont libres. Le ressort 50 oppose une résistance déterminée sur la manette dans la phase de déplacement dans laquelle les contacts sont d'ores et déjà ouverts, mais où la position de cadenassage n'est pas encore atteinte. Cette résistance permet de rendre l'utilisateur attentif à sa démarche en l'obligeant à appuyer son effort sur la manette.

Il est bien évident que le ressort pourrait être remplacé par une friction, ou tout autre organe ayant les mêmes fonctions, permettant d'attirer l'attention de l'utilisateur.

## Revendications

1. Disjoncteur électrique ayant un mécanisme comprenant:
- une manette (44) de commande manuelle équipée d'un tambour (42) rotatif,
- un dispositif de sécurité agencé pour empêcher un cadenassage de la manette en cas de soudure d'un contact mobile (33) sur un contact fixe (31) suite à un court-circuit, ladite manette de commande (44) pouvant être amenée par rotation autour d'un axe (43), soit dans une position normale d'ouverture correspondant à l'ouverture desdits contacts, soit dans une position normale de fermeture correspondant à la fermeture desdits contacts,
- un bras pivotant (34) portant ledit contact mobile (33),
- et un évidement (45) ménagé dans le tambour (42) et pouvant venir en regard d'une ouverture (47) du boîtier pour autoriser le passage d'un moyen de plombage ou de cadenassage,
**caractérisé en ce:**
- **qu'**une butée (46) est décalée angulairement par rapport à la position normale d'ouverture de la manette (44) pour servir d'arrêt à ladite manette en position d'ouverture de cadenassage, le passage de la position normale d'ouverture vers la position d'ouverture de cadenassage s'effectuant par une surcourse de la manette (44) autorisée dans l'état non soudé des contacts,
- et **que** dans l'état soudé des contacts, tout déplacement forcé de la manette (44) vers la position d'ouverture de cadenassage nécessite une force d'actionnement supérieure ou égale à un seuil prédéterminé provoquant la destruction du mécanisme.

2. Disjoncteur selon la revendication 1, **caractérisé en ce que** ledit seuil prédéterminé correspond à une force de rupture de composants essentiels du mécanisme.

3. Disjoncteur selon la revendication 2, **caractérisé en ce que** ladite force de rupture est définie par une norme.

4. Disjoncteur selon la revendication 1, **caractérisé en ce que** ladite ouverture (47) du boîtier est angulairement décalée par rapport à la position intermédiaire occupée par l'évidement (45) de la manette (44) dans l'état soudé des contacts, suite à l'application d'une force correspondant audit seuil prédéterminé .

5. Disjoncteur selon la revendication 4, **caractérisé en ce que** lesdits décalages angulaires de la butée (46) et de l'ouverture (47) sont sensiblement égaux.

6. Disjoncteur selon la revendication 1, **caractérisé en ce que** le mécanisme comporte un organe élastique (50) agencé au voisinage de la butée (46) pour créer une force antagoniste sur la manette (44) lors de son déplacement vers la position d'ouverture de cadenassage.

## Patentansprüche

1. Leistungsschalter mit einem Schaltmechanismus, der
- einen Handknebel (44) mit einer Drehtrommel (42),
- eine Sicherheitsvorrichtung, die dazu dient, eine Verriegelung des Handknebels zu verhindern, wenn aufgrund eines Kurzschlusses ein beweglicher Kontakt (33) mit einem feststehenden Kontakt (31) verschweißt ist, wobei der genannte Handknebel (44) durch Drehung um eine Achse (43) entweder in eine normale AUS-Stellung entsprechend einer Offenstellung der genannten Kontakte, oder in eine normale EIN-Stellung entsprechend einer Schließstellung der genannten Kontakte verbracht werden kann,
- einen Schwenkarm (34), der den genannten beweglichen Kontakt (33) trägt,
- sowie eine in der Trommel (42) ausgebildete Ausnehmung (45) umfaßt, die in eine Flucht mit einer im Gehäuse ausgebildeten Öffnung (47) gebracht werden kann, um die Durchführung eines Plombier- oder Verriegelungsmittels zu ermöglichen,
**dadurch gekennzeichnet, daß**
- ein Anschlag (46) um ein bestimmtes Winkelmaß gegenüber der normalen AUS-Stellung des Handknebels (44) versetzt angeordnet ist, um als Endabstützung des genannten Handknebels in der Verriegelungs-AUS-Stellung zu dienen, wobei die Überführung von der normalen AUS-Stellung in die Verriegelungs-AUS-Stellung durch einen bei nicht-verschweißten Kontakten zulässigen Überhub des Handknebels (44) erfolgt,
- und daß bei verschweißten Kontakten jedes zwangsweise Verschwenken des Handknebels (44) in die Verriegelungs-AUS-Stellung eine Betätigungskraft erfordert, die größer oder gleich einem festgelegten Grenzwert ist, ab dem eine Zerstörung des Schaltmechanismus' eintritt.

2. Leistungsschalter nach Anspruch 1, **dadurch gekennzeichnet, daß** der genannte festgelegte Grenzwert der Bruchfestigkeit wesentlicher Teile des Schaltmechanismus' entspricht.

3. Leistungsschalter nach Anspruch 2, **dadurch gekennzeichnet, daß** die genannte Bruchfestigkeit per Norm definiert ist.

4. Leistungsschalter nach Anspruch 1, **dadurch gekennzeichnet, daß** die genannte Öffnung (47) im Gehäuse um ein bestimmtes Winkelmaß versetzt zu der Zwischenstellung angeordnet ist, die die Ausnehmung (45) des Handknebels (44) bei verschweißten Kontakten nach Beaufschlagung mit einer Kraft entsprechend dem genannten festgelegten Grenzwert einnimmt.

5. Leistungsschalter nach Anspruch 4, **dadurch gekennzeichnet, daß** die genannten Versatzwinkel des Anschlags (46) und der Öffnung (47) annähernd gleich sind.

6. Leistungsschalter nach Anspruch 1, **dadurch gekennzeichnet, daß** der Schaltmechanismus ein in der Nähe des Anschlags (46) angeordnetes Federelement (50) umfaßt, das dazu dient, eine Gegenkraft auf den Handknebel (44) auszuüben, wenn dieser in die Verriegelungs-AUS-Stellung verschoben wird.

## Claims

1. An electrical circuit breaker having a mechanism comprising:
- a manual operating handle (44) equipped with a rotary drum (42),
- a safety device arranged to prevent padlocking of the handle in case of welding of a movable contact (33) onto a stationary contact (31) following a short-circuit, said operating handle (44) being able to be moved by rotation around a spindle (43) either to a normal open position corresponding to opening of said contacts or to a normal closed position corresponding to closing of said contacts,
- a pivoting arm (34) supporting said movable contact (33),
- and a recess (45) arranged in the drum (42) and able to move to face an opening (47) of the case to allow a sealing or padlocking means to pass,
**characterized in that**:
- a stop (46) is angularly offset with respect to the normal open position of the handle (44) to act as a block for said handle in the padlocked open position, movement from the normal open position to the padlocked open position being achieved by an over-travel of the handle (44) enabled in the non-welded state of the contacts,
- and that in the welded state of the contacts, any forced movement of the handle (44) to the padlocked open position requires an actuating force greater than or equal to a preset threshold causing destruction of the mechanism.

2. The circuit breaker according to claim 1, **characterized in that** said preset threshold corresponds to a breaking force of essential components of the apparatus.

3. The circuit breaker according to claim 2, **characterized in that** said breaking force is defined by a standard.

4. The circuit breaker according to claim 1, **characterized in that** said opening (47) of the case is angularly offset with respect to the intermediate position occupied by the recess (45) of the handle (44) in the welded position of the contacts following application of a force corresponding to said preset threshold.

5. The circuit breaker according to claim 4, **characterized in that** said angular offsets of the stop (46) and opening (47) are appreciably equal.

6. The circuit breaker according to claim 1, **characterized in that** the mechanism comprises flexible means (50) arranged near the stop (46) to create an opposing force on the handle (44) when movement of the latter takes place to the padlocked open position.
